# EUROPÄISCHE PATENTSCHRIFT

(11) **EP 1 939 535 B1**
(45) Veröffentlichungstag und Bekanntmachung des Hinweises auf die Patenterteilung: **04.01.2012**
(21) Anmeldenummer: 07022724.4
(22) Anmeldetag: 23.11.2007
(51) Int. Cl.: F24C 15/20

(54) **Dunstabzugshaube mit einem Kamingehäuse und einem an dem Kamingehäuse schwenkbeweglich gehaltenen ersten Wrasenschirm**
Extractor hood with a flue casing and a first pivotable moisture screen attached to the flue casing
Hotte aspirante dotée d'un boîtier de cheminée et d'un premier écran à vapeur fixé de manière articulée sur le boîtier de cheminée

(30) Priorität: 19.12.2006 DE 102006060496
(43) Veröffentlichungstag der Anmeldung: 02.07.2008
(73) Patentinhaber: Miele & Cie. KG, 33332 Gütersloh (DE)
(72) Erfinder: Behrens, Ole, 59759 Arnsberg (DE); Wienand, Peter, 59823 Arnsberg (DE)

(56) Entgegenhaltungen:
- DE-U1- 9 415 799
- GB-A- 2 147 990
- US-A1- 2006 032 492

## Beschreibung

Die Erfindung betrifft eine Dunstabzugshaube mit einem Kamingehäuse und einem an dem Kamingehäuse schwenkbeweglich gehaltenen ersten Wrasenschirm nach dem Oberbegriff des Anspruchs 1.

Eine derartige Dunstabzugshaube ist beispielsweise aus der DE 198 14 000 C2 und der DE 9415799 U1 bekannt. Dabei erfolgt die selbsttätige Verstellung des Wrasenschirms in Abhängigkeit einer an dem Kamingehäuse der Dunstabzugshaube vorgenommenen Höheneinstellung.

Der Erfindung stellt sich somit das Problem eine Dunstabzugshaube anzugeben, bei der die selbsttätige Verstellung des Wrasenschirms unabhängig von der Höhenlage des Kamingehäuses erfolgen kann.

Erfindungsgemäß wird dieses Problem durch eine Dunstabzugshaube mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben der Möglichkeit, den Wrasenschirm unabhängig von der Höhenlage des Wrasenschirms selbsttätig verstellen zu können insbesondere darin, dass der als Kurbeltrieb ausgebildete Antrieb eine robuste und konstruktiv einfache Realisierung der erfindungsgemäßen Dunstabzugshaube ermöglicht. Der Antrieb ist auf diese Weise langlebig, platzsparend und kostengünstig verwirklicht.

Eine vorteilhafte Weiterbildung der erfindungsgemäßen Lehre sieht vor, dass die erste Kurbelscheibe zwei Steuernocken zur Betätigung eines Endschalters aufweist, wobei der Endschalter in den Stromkreis des elektrischen Motors integriert ist. Hierdurch ist die Ansteuerung des elektrischen Motors des Antriebs auf konstruktiv einfache und robuste Weise realisiert.

Eine vorteilhafte Weiterbildung der vorgenannten Ausführungsform sieht vor, dass der Endschalter mittels einer elektrischen Steuerung der Dunstabzugshaube betätigbar ist. Auf diese Weise ist es möglich, den durch die Steuernocken ausgelösten Schaltzustand des Endschalters wieder aufzuheben.

Eine andere vorteilhafte Weiterbildung sieht vor, dass der Antrieb eine zu der ersten Kurbelscheibe parallel verlaufende zweite Kurbelscheibe aufweist, die über eine Welle drehmomentübertragend mit der ersten Kurbelscheibe und über eine Schubstange mit dem ersten Wrasenschirm verbunden ist, wobei die Schubstangen der beiden Kurbelscheiben im Wesentlichen maximal zueinander beabstandet an dem ersten Wrasenschirm gehalten sind. Hierdurch ist eine besonders gleichmäßige Kraftübertragung von dem Antrieb über die Schubstangen auf den Wrasenschirm ermöglicht. Dies ist insbesondere bei größeren Dunstabzugshauben mit entsprechend längeren und damit großflächigern Wrasenschirmen von Vorteil. Durch die im Wesentlichen maximale Beabstandung der beiden Schubstangen ist darüber hinaus die Verwindungsanfälligkeit derart großer Wrasenschirme reduziert.

Eine weitere vorteilhafte Weiterbildung sieht vor, dass der erste Wrasenschirm zumindest eine seitliche Schürze aufweist, wobei die seitliche Schürze in eine an dem Kamingehäuse angeordnete Führungsnut eingreift. Auf diese Weise ist zum einen das ungewünschte Entweichen des von einem Kochfeld oder dergleichen aufsteigenden Wrasens seitlich an dem ersten Wrasenschirm vorbei, wirksam verhindert. Zum anderen ist der erste Wrasenschirm hierdurch versteift und damit verwindungssteif ausgebildet. Durch die Führung des ersten Wrasenschirms in der Führungsnut wird darüber hinaus die Betriebssicherheit des beweglichen ersten Wrasenschirms und damit der Dunstabzugshaube verbessert. Eine Kollisionsgefahr sich relativ zueinander bewegender Teile der Dunstabzugshaube ist wirksam verhindert.

Eine besonders vorteilhafte Weiterbildung der vorgenannten Ausführungsform sieht vor, dass die Führungsnut in einem separaten Führungsteil ausgebildet ist und das Führungsteil lösbar an dem Kamingehäuse gehalten ist. Hierdurch ist es möglich, das Führungsteil separat von dem Kamingehäuse einzukaufen. Auch besteht hierdurch die Möglichkeit, das Führungsteil weitgehend unabhängig von dem Kamingehäuse und dem ersten Wrasenschirm nach Art und Material in geeigneter Weise auszuwählen. Durch die lösbare Befestigung des Führungsteils ist ein nachträglicher Austausch ermöglicht.

Eine andere vorteilhafte Weiterbildung der beiden letztgenannten Ausführungsformen sieht vor, dass die Führungsnut durch einen Boden und zwei seitliche Wangen gebildet ist, wobei die Längskontur des Bodens und der freien Ränder der seitlichen Wangen im Wesentlichen einer Kreisbahn um die Schwenkachse der schwenkbeweglichen Halterung des ersten Wrasenschirms an dem Kamingehäuse folgt. Auf diese Weise ist verhindert, dass im Betrieb der Dunstabzugshaube fast unvermeidbare Gebrauchsspuren an den Kontaktflächen der Führungsnut und der seitlichen Schürze, wie beispielsweise Kratzer, gegen eine auf der Oberfläche der seitlichen Schürze angeordnete Struktur, beispielsweise eine Schliffstruktur bei Blechen, verlaufen. Der optische Gesamteindruck ist dadurch verbessert.

Eine besonders vorteilhafte Weiterbildung sieht vor, dass ein zweiter Wrasenschirm an der dem ersten Wrasenschirm gegenüberliegenden Seite des Kamingehäuses schwenkbeweglich gehalten ist und mittels des Antriebs selbsttätig zwischen zwei Endlagen hin und her bewegbar ist, wobei der Antrieb eine zu der ersten Kurbelscheibe parallel verlaufende und mit der ersten Kurbelscheibe drehmomentübertragend verbundene dritte Kurbelscheibe aufweist, die über eine weitere Schubstange mit dem zweiten Wrasenschirm kraftübertragend verbunden ist. Auf diese Weise ist das ungewünschte Entweichen des von einem Kochfeld oder dergleichen aufsteigenden Wrasens, insbesondere bei als Inselhauben ausgebildeten Dunstabzugshauben, wirksam verhindert. Durch die Ankopplung der dritten Kurbelscheibe an den Antrieb ist darüber hinaus eine einfache und robuste sowie kostengünstige Realisierung dieser Ausführungsform ermöglicht.

Eine vorteilhafte Weiterbildung der vorgenannten Ausführungsform sieht vor, dass der zweite Wrasenschirm eine seitliche Schürze aufweist, die in einer Endlage der beiden Wrasenschirme mit der seitlichen Schürze des ersten Wrasenschirms überlappt, wobei die beiden seitlichen Schürzen in zwei voneinander beabstandeten Führungsnuten eines gemeinsamen Führungsteils, das an dem Kamingehäuse angeordnet ist, eingreifen. Zum einen ist hierdurch eine sehr kompakte Anordnung der beiden Wrasenschirme und damit der erfindungsgemäßen Dunstabzugshaube ermöglicht. Zum anderen ist durch die beiden Führungsnuten gewährleistet, dass es zu keiner Kollision zwischen den sich bewegenden Wrasenschirmen kommt.

Grundsätzlich ist die schwenkbewegliche Halterung des oder der Wrasenschirme an dem Kamingehäuse nach Art, Material und Anordnung in weiten geeigneten Grenzen wählbar. Vorteilhafterweise weist der Wrasenschirm oder die Wrasenschirme eine Abkantung auf, die zusammen mit einem Rand des Kamingehäuses die schwenkbewegliche Halterung des Wrasenschirms an dem Kamingehäuse bildet. Hierdurch ist die schwenkbewegliche Halterung auf konstruktiv einfache Weise realisiert. Gleichzeitig ist dadurch der Zusammenbau der Dunstabzugshaube vereinfacht.

Ein Ausführungsbeispiel der Erfindung ist in den Zeichnungen rein schematisch dargestellt und wird nachfolgend näher beschrieben. Es zeigt
- Figur 1: eine perspektivische, teilweise Darstellung einer erfindungsgemäßen Dunstabzugshaube mit zwei Wrasenschirmen in der jeweils ersten Endlage,
- Figur 2: eine teilweise Seitenansicht der Dunstabzugshaube aus Fig. 1,
- Figur 3: eine perspektivische Detailansicht mit Blickrichtung auf eine Seite der Dunstabzugshaube aus Fig. 1, wobei die beiden Wrasenschirme in der jeweils zweiten Endlage dargestellt sind,
- Figur 4: eine zur Fig. 3 ähnliche Darstellung und
- Figur 5: ein Führungsteil in perspektivischer Darstellung.

In Fig. 1 ist eine erfindungsgemäße Dunstabzugshaube teilweise dargestellt. Die Dunstabzugshaube weist ein Kamingehäuse 2 auf, an dem ein erster Wrasenschirm 4 schwenkbeweglich gehalten ist. Die Schwenkachse ist in Fig. 1 durch eine Linie 10 symbolisiert und wird nachfolgend noch näher erläutert.

Ferner weist die Dunstabzugshaube einen als Kurbeltrieb ausgebildeten Antrieb 12 auf. Der Kurbeltrieb 12 beinhaltet eine erste Kurbelscheibe 14, einen elektrischen Motor 16 zur Drehung der ersten Kurbelscheibe 14 und eine Schubstange 18, die an der ersten Kurbelscheibe 14 und dem ersten Wrasenschirm 4 drehbar angelenkt ist. In dem vorliegenden Ausführungsbeispiel ist die Schubstange 18 an einer seitlichen Schürze 4.1 des ersten Wrasenschirms 4 auf dem Fachmann bekannte Weise angelenkt. Die seitliche Schürze 4.1 ist ebenfalls als eine Abkantung aus dem Blech des ersten Wrasenschirms 4 gebildet.

Der Antrieb 12 weist eine zu der ersten Kurbelscheibe 14 parallel verlaufende zweite Kurbelscheibe 20 auf, die über eine Welle 22 drehmomentübertragend mit der ersten Kurbelscheibe 14 und über eine Schubstange 24 mit dem ersten Wrasenschirm 4 verbunden ist, wobei die Schubstangen18 und 24 der beiden Kurbelscheiben 14 und 20 im Wesentlichen maximal zueinander beabstandet an dem ersten Wrasenschirm 4 auf die oben bereits erläuterte Weise gehalten sind.

Mittels des oben erläuterten Antriebs 12 ist der erste Wrasenschirm 4 zwischen zwei Endlagen, nämlich einer Öffnungslage und einer Schließlage, hin und her bewegbar.

Die Dunstabzugshaube des vorliegenden Ausführungsbeispiels ist als Inselhaube ausgebildet und weist einen zweiten Wrasenschirm 26 mit einer seitlichen Schürze 26.1 auf, der an der dem ersten Wrasenschirm 4 gegenüberliegenden Seite des Kamingehäuses 2 schwenkbeweglich gehalten ist. Hierzu weisen die aus Blech hergestellten Wrasenschirme 4, 26 an dem jeweils dem Kamingehäuse 2 zugewandten Ende eine in Fig. 2 näher dargestellte Abkantung 6 auf, mit der der Wrasenschirm 4, 26 in einen Rand 8 des Kamingehäuses 2 von oben eingehakt ist. Der Rand 8 und die Abkantung 6 bilden somit eine schwenkbewegliche Halterung des jeweiligen Wrasenschirms 4, 26 an dem Kamingehäuse 2. Die Schwenkachse verläuft jeweils entlang des Randes 8 und ist durch Linien 10 symbolisiert. Grundsätzlich sind jedoch auch andere dem Fachmann bekannte und geeignete schwenkbewegliche Halterungen möglich.

Analog zu dem ersten Wrasenschirm 4 ist der zweite Wrasenschirm 26 mittels des Antriebs 12 selbsttätig zwischen zwei Endlagen hin und her bewegbar ist, wobei der Antrieb 12 eine zu der ersten Kurbelscheibe 14 parallel verlaufende und mit der ersten Kurbelscheibe 14 drehmomentübertragend verbundene dritte Kurbelscheibe 28 aufweist, die über eine weitere Schubstange 30 mit dem zweiten Wrasenschirm 26 kraftübertragend verbunden ist. Ähnlich wie bei dem ersten Wrasenschirm 4 wird auch hier die Drehbewegung des Antriebs 12 über die Welle 22 zu einer mit der zweiten Kurbelscheibe 20 in Drehmomentverbindung stehenden vierten Kurbelscheibe 31 an das gegenüberliegende Ende der Dunstabzugshaube und ebenfalls mit einer weiteren Schubstange 32 an den zweiten Wrasenschirm 26 weitergeleitet.

Das Drehmoment des elektrischen Motors 16 wird hier zunächst auf die Welle 22, von der Welle 22 auf Kurbelscheiben 28 und 31 und von da auf die Kurbelscheiben 14 und 20 übertragen. Andere dem Fachmann bekannte und geeignete Übertragungstechniken sind ebenfalls denkbar.

Die erste Kurbelscheibe 14 weist zwei Steuernocken 14.1 auf, die mit einem Endschalter 34 auf dem Fachmann bekannte Weise zusammenwirken; siehe Fig. 2. Der Endschalter 34 ist in den nicht näher dargestellten Stromkreis des elektrischen Motors 16 integriert. Wird der Endschalter 34 mittels einer der beiden Steuernocken 14.1 betätigt, so wird die Stromzufuhr zu dem elektrischen Motor 16 unterbrochen. Die Anlenkung der beiden Wrasenschirme 4 und 26 an die Kurbelscheiben 14, 20, 28 und 31 mittels der Schubstangen 18, 24, 30 und 32 und die Anordnung der Steuernocken 14.1 auf der Kurbelscheibe 14 sind derart aufeinander abgestimmt, dass der Endschalter 34 durch je eine der Steuernocken 14.1 in einer der beiden Endlagen der Wrasenschirme 4 und 26 betätigt wird. Siehe hierzu Fig. 1 und 2 in denen die erste Endlage, die jeweilige Öffnungslage der beiden Wrasenschirme 4 und 26, dargestellt ist.

Der Endschalter 34 ist darüber hinaus auf dem Fachmann bekannte Weise mittels einer nicht dargestellten Steuerung der Dunstabzugshaube schaltbar, so dass der Stromkreis des elektrischen Motors 16 nach dem Öffnen durch die oben genannte Betätigung des Endschalters 34 durch die Steuernocken 14.1 wieder erneut geschlossen werden kann. Alternativ hierzu sind auch andere dem Fachmann bekannte und geeignete Ansteuerungen zum Schließen des Stromkreises möglich.

Die obigen Aussagen bezüglich der beiden Endlagen treffen selbstverständlich auch für erfindungsgemäße Dunstabzugshauben mit lediglich einem einzigen Wrasenschirm, beispielsweise wandmontierte Dunstabzugshauben, zu.

Fig. 3 zeigt die beiden Wrasenschirme 4 und 26 jeweils in der zweiten Endlage, der Schließlage.

In Fig. 4, ist analog zu den Fig. 1 und 2 ebenfalls die erste Endlage der beiden Wrasenschirme 4 und 26, die Öffnungslage, gezeigt. Die seitlichen Schürzen 4.1 und 26.1 der beiden Wrasenschirme 4 und 26 sind in einem Führungsteil 36 geführt. Das Führungsteil 36 ist hier als ein Kunststoffteil ausgebildet und mittels einer Rastverbindung lösbar an dem Kamingehäuse 2 befestigt. Hierzu weist das Führungsteil 36 eine Rastnase 36.1 auf, die in eine Öffnung 2.1 des Kamingehäuses 2 eingreift.

Das Führungsteil 36 ist anhand von Fig. 5 näher erläutert. Das Führungsteil 36 weist einen Boden 36.2 und drei im Wesentlichen senkrecht zu dem Boden 36.2 angeordnete seitliche Wangen 36.3, 36.4 und 36.5 auf. Die seitlichen Wangen 36.3 bis 36.5 verlaufen im Wesentlichen parallel und sind voneinander durch Führungsnuten 36.6 und 36.7 beabstandet. Die beiden Wrasenschirme 4 und 26 greifen mit deren seitlichen Schürzen 4.1 und 26.1 in die Führungsnuten ein, nämlich Wrasenschirm 4 mit der seitlichen Schürze 4.1 in die Führungsnut 36.6 und Wrasenschirm 26 mit der seitlichen Schürze 26.1 in die Führungsnut 36.7. Siehe hierzu auch die Fig. 4.

Die Längskontur des Bodens 36.2 und der freien Ränder der seitlichen Wangen 36.3 bis 36.5 der Führungsnuten 36.6 und 36.7 folgt hier jeweils im Wesentlichen einer Kreisbahn um die Schwenkachse 10 der jeweiligen schwenkbeweglichen Halterung des zugeordneten Wrasenschirms 4 und 26 an dem Kamingehäuse 2.

Grundsätzlich ist es jedoch auch denkbar, dass die Führungsnuten direkt als Teil des Kamingehäuses 2 ausgebildet sind. Auch andere Längskonturen des Bodens 36.2 und der freien Ränder der seitlichen Wangen 36.3 bis 36.5 sind möglich.

Wie insbesondere aus den Fig. 3 und 4 ersichtlich ist, überlappen sich die seitlichen Schürzen 4.1 und 26.1 zumindest in der zweiten Endlage der Wrasenschirme 4 und 26, nämlich in der Schließlage.

Bei dem vorliegenden Ausführungsbeispiel ist der Ansaugbereich der Dunstabzugshaube in der Schließlage der beiden Wrasenschirme 4 und 26 nicht verschlossen. Auch in dieser Lage der Wrasenschirme 4 und 26 ist eine Absaugung durch die Dunstabzugshaube möglich.

Nachfolgend ist die Funktionsweise der erfindungsgemäßen Dunstabzugshaube anhand der Figuren kurz erläutert:

Die Dunstabzugshaube ist nicht eingeschaltet und die Wrasenschirme 4 und 26 befinden sich in der in Fig. 3 dargestellten zweiten Endlage, der Schließlage. Durch Betätigen eines nicht dargestellten Einschalters der Dunstabzugshaube wird der Stromkreis des elektrischen Motors 16 geschlossen und der elektrische Motor 16 eingeschaltet. Der elektrische Motor 16 dreht die Kurbelscheiben 14, 20, 28 und 31 um die Welle 22, so dass die Schubstangen18, 24, 30 und 32 die beiden Wrasenschirme 4 und 26 nach außen drücken und in die zweite Endlage, die Öffnungslage überführen. Siehe Fig. 1, 2 und 4. Mit dem Erreichen der Öffnungslage betätigt einer der Steuernocken 14.1 den Endschalter 34, so dass der Stromkreis des elektrischen Motors 16 unterbrochen und der elektrische Motor 16 ausgeschaltet ist. Siehe Fig. 2. Die Wrasenschirme 4 und 26 werden von dem Antrieb 12 in der ersten Endlage, der Öffnungslage, gehalten. Mit einer erneuten Betätigung des Einschalters durch den Benutzer wird der Stromkreis des elektrischen Motors 16 mittels der Steuerung wieder geschlossen und der elektrische Motor 16 dreht die Kurbelscheiben 14, 20, 28 und 31 weiter, bis der andere Steuernocken 14.1 den Endschalter 34 erneut betätigt und den elektrischen Motor 16 wieder ausschaltet. Die Wrasenschirme befinden sich dann wieder in der zweiten Endlage, der Schließlage.

Bei dem hier gezeigten Ausführungsbeispiel sind analog zu den detailliert erläuterten seitlichen Schürzen 4.1 und 26.1 der Wrasenschirme 4, 26 auch an dem gegenüberliegenden, nicht näher dargestellten Ende der Wrasenschirme 4, 26 entsprechende seitliche Schürzen angeordnet.

## Patentansprüche

1. Dunstabzugshaube mit einem Kamingehäuse (2) und einem an dem Kamingehäuse (2) schwenkbeweglich gehaltenen ersten Wrasenschirm (4), wobei der erste Wrasenschirm (4) mittels eines Antriebs (12) selbsttätig zwischen zwei Endlagen hin und her bewegbar ist,
**dadurch gekennzeichnet,**
**dass** der Antrieb (12) als ein Kurbeltrieb mit einer ersten Kurbelscheibe (14) und einem elektrischen Motor (16) zur Drehung der ersten Kurbelscheibe (14) ausgebildet ist, wobei die erste Kurbelscheibe (14) über eine Schubstange (18) mit dem ersten Wrasenschirm (4) kraftübertragend verbunden ist.

2. Dunstabzugshaube nach Anspruch 1,
**dadurch gekennzeichnet,**
**dass** die erste Kurbelscheibe (14) zwei Steuernocken (14.1) zur Betätigung eines Endschalters (34) aufweist, wobei der Endschalter (34) in den Stromkreis des elektrischen Motors (16) integriert ist.

3. Dunstabzugshaube nach Anspruch 2,
**dadurch gekennzeichnet,**
**dass** der Endschalter (34) mittels einer elektrischen Steuerung der Dunstabzugshaube betätigbar ist.

4. Dunstabzugshaube nach einem der Ansprüche 1 bis 3,
**dadurch gekennzeichnet,**
**dass** der Antrieb (12) eine zu der ersten Kurbelscheibe (14) parallel verlaufende zweite Kurbelscheibe (20) aufweist, die über eine Welle (22) drehmomentübertragend mit der ersten Kurbelscheibe (14) und über eine Schubstange (24) mit dem ersten Wrasenschirm (4) verbunden ist, wobei die Schubstangen (18, 24) der beiden Kurbelscheiben (14, 20) im Wesentlichen maximal zueinander beabstandet an dem ersten Wrasenschirm (4) gehalten sind.

5. Dunstabzugshaube nach einem der Ansprüche 1 bis 4,
**dadurch gekennzeichnet,**
**dass** der erste Wrasenschirm (4) zumindest eine seitliche Schürze (4.1) aufweist, wobei die seitliche Schürze (4.1) in eine an dem Kamingehäuse (2) angeordnete Führungsnut (36.6) eingreift.

6. Dunstabzugshaube nach Anspruch 5,
**dadurch gekennzeichnet,**
**dass** die Führungsnut (36.6) in einem separaten Führungsteil (36) ausgebildet ist und das Führungsteil (36) lösbar an dem Kamingehäuse (2) gehalten ist.

7. Dunstabzugshaube nach Anspruch 5 oder 6,
**dadurch gekennzeichnet,**
**dass** die Führungsnut (36.6) durch einen Boden (36.2) und zwei seitliche Wangen (36.4, 36.5) gebildet ist, wobei die Längskontur des Bodens (36.2) und der freien Ränder der seitlichen Wangen (36.4, 36.5) im Wesentlichen einer Kreisbahn um die Schwenkachse (10) der schwenkbeweglichen Halterung des ersten Wrasenschirms (4) an dem Kamingehäuse (2) folgt.

8. Dunstabzugshaube nach einem der Ansprüche 1 bis 7,
**dadurch gekennzeichnet,**
**dass** ein zweiter Wrasenschirm (26) an der dem ersten Wrasenschirm (4) gegenüberliegenden Seite des Kamingehäuses (2) schwenkbeweglich gehalten ist und mittels des Antriebs (12) selbsttätig zwischen zwei Endlagen hin und her bewegbar ist, wobei der Antrieb (12) eine zu der ersten Kurbelscheibe (14) parallel verlaufende und mit der ersten Kurbelscheibe (14) drehmomentübertragend verbundene dritte Kurbelscheibe (28) aufweist, die über eine weitere Schubstange (30) mit dem zweiten Wrasenschirm (26) kraftübertragend verbunden ist.

9. Dunstabzugshaube nach Anspruch 8,
**dadurch gekennzeichnet,**
**dass** der zweite Wrasenschirm (26) eine seitliche Schürze (26.1) aufweist, die in einer Endlage der beiden Wrasenschirme (4, 26) mit der seitlichen Schürze (4.1) des ersten Wrasenschirms (4) überlappt, wobei die beiden seitlichen Schürzen (4.1, 26.1) in zwei voneinander beabstandeten Führungsnuten (36.6, 36.7) eines gemeinsamen Führungsteils (36), das an dem Kamingehäuse (2) angeordnet ist, eingreifen.

10. Dunstabzugshaube nach einem der Ansprüche 8 bis 9,
**dadurch gekennzeichnet,**
**dass** der erste und/oder der zweite Wrasenschirm (4, 26) eine Abkantung (6) aufweist/aufweisen, die zusammen mit einem Rand (8) des Kamingehäuses (2) die schwenkbewegliche Halterung des Wrasenschirms (4, 26) an dem Kamingehäuse (2) bildet.

## Claims

1. Exhaust hood comprising a chimney housing (2) and a first deflector plate (4) which is pivotably mounted on the chimney housing (2), the first deflector plate (4) being automatically movable to and fro between two end positions by means of a driving mechanism (12), **characterised in that** the driving mechanism (12) is formed as a crank mechanism comprising a first crank disc (14) and an electric motor (16) for rotating the first crank disc (14), the first crank disc (14) being connected in a force-transmitting manner to the first deflector plate (4) via a push rod (18).

2. Exhaust hood according to claim 1, **characterised in that** the first crank disc (14) comprises two cams (14.1) for the actuation of a limit switch (34), the limit switch (34) being integrated into the electric circuit of the electric motor (16).

3. Exhaust hood according to claim 2, **characterised in that** the limit switch (34) can be actuated by an electrical control means of the exhaust hood.

4. Exhaust hood according to any one of claims 1 to 3, **characterised in that** the driving mechanism (12) comprises a second crank disc (20) which extends parallel to the first crank disc (14) and is connected to the first crank disc (14) in a torque-transmitting manner via a shaft (22), and to the first deflector plate (4) via a push rod (24), the push rods (18, 24) of the two crank discs (14, 20) being mounted on the first deflector plate (4) substantially at a maximum distance from one another.

5. Exhaust hood according to any one of claims 1 to 4, **characterised in that** the first deflector plate (4) comprises at least one side skirt (4.1), the side skirt (4.1) engaging in a guide groove (36.6) arranged on the chimney housing (2).

6. Exhaust hood according to claim 5, **characterised in that** the guide groove (36.6) is formed in a separate guide part (36) and the guide part (36) is detachably mounted on the chimney housing (2).

7. Exhaust hood according to either claim 5 or claim 6, **characterised in that** the guide groove (36.6) is formed by a base (36.2) and two side walls (36.4, 36.5), the longitudinal profile of the base (36.2) and the free edges of the side walls (36.4, 36.5) substantially following a circular path about the axis of rotation (10) of the pivotable attachment of the first deflector plate (4) on the chimney housing (2).

8. Exhaust hood according to any one of claims 1 to 7, **characterised in that** a second deflector plate (26) is pivotably mounted on the side of the chimney housing (2) opposite the first deflector plate (4) and is automatically movable to and fro between two end positions by means of the driving mechanism (12), the driving mechanism (12) comprising a third crank disc (28) which extends parallel to the first crank disc (14), is connected in a torque-transmitting manner to the first crank disc (14) and is connected in a force-transmitting manner to the second deflector plate (26) via a further push rod (30).

9. Exhaust hood according to claim 8, **characterised in that** the second deflector plate (26) comprises a side skirt (26.1) which overlaps the side skirt (4.1) of the first deflector plate (4) in an end position of the two deflector plates (4, 26), the two side skirts (4.1, 26.1) engaging in two guide grooves (36.6, 36.7), arranged at a distance from one another, of a common guide part (36) which is arranged on the chimney housing (2).

10. Exhaust hood according to any one of claims 8 to 9, **characterised in that** the first and/or second deflector plate (4, 26) comprise(s) a bent portion (6) which, together with an edge (8) of the chimney housing (2), forms the pivotable attachment of the deflector plate (4, 26) on the chimney housing (2).

## Revendications

1. Hotte aspirante avec un corps de cheminée (2) et un premier déflecteur de vapeurs (4) retenu de façon mobile en pivotement sur le corps de cheminée (2), le premier déflecteur de vapeurs (4) pouvant être déplacé d'avant en arrière automatiquement entre deux positions extrêmes au moyen d'un entraînement (12),
**caractérisée en ce que**
l'entraînement (12) est formé en tant que transmission à manivelle avec un premier flasque de manivelle (14) et un moteur électrique (16) pour la rotation du premier flasque de manivelle (14), le premier flasque de manivelle (14) étant raccordé en transmission de force au premier déflecteur de vapeurs (4) par le biais d'une tige de poussée (18).

2. Hotte aspirante selon la revendication 1,
**caractérisée en ce que**
le premier flasque de manivelle (14) présente deux cames de commande (14.1) pour l'actionnement d'un interrupteur de fin de course (34), l'interrupteur de fin de course (34) étant intégré dans le circuit électrique du moteur électrique (16).

3. Hotte aspirante selon la revendication 2,
**caractérisée en ce que**
l'interrupteur de fin de course (34) peut être actionné au moyen d'une commande électrique de la hotte aspirante.

4. Hotte aspirante selon l'une des revendications 1 à 3,
**caractérisée en ce que**
l'entraînement (12) présente un deuxième flasque de manivelle (20) agencé parallèlement au premier flasque de manivelle (14) et qui est raccordé au premier flasque de manivelle (14) en transmission de couple par le biais d'un arbre (22) et raccordé au premier déflecteur de vapeurs (4) par le biais d'une tige de poussée (24), les tiges de poussée (18, 24) des deux flasques de manivelle (14, 20) étant retenues sur le premier déflecteur de vapeurs (4) essentiellement avec un écart maximal entre elles.

5. Hotte aspirante selon l'une des revendications 1 à 4,
**caractérisée en ce que**
le premier déflecteur de vapeurs (4) présente au moins un tablier latéral (4.1), le tablier latéral (4.1) s'enclenchant dans une rainure de guidage (36.6) disposée sur le corps de cheminée (2).

6. Hotte aspirante selon la revendication 5,
**caractérisée en ce que**
la rainure de guidage (36.6) est formé dans une partie de guidage (36) séparée, et la partie de guidage (36) est retenue de façon amovible sur le corps de cheminée (2).

7. Hotte aspirante selon la revendication 5 ou 6,
**caractérisée en ce que**
la rainure de guidage (36.6) est formée par un fond (36.2) et deux joues latérales (36.4, 36.5), le contour longitudinal du fond (36.2) et les bords libres des joues latérales (36.4, 36.5) suivant essentiellement une trajectoire circulaire autour de l'axe pivotant (10) de la retenue, mobile en pivotement, du premier déflecteur de vapeurs (4) sur le corps de cheminée (2).

8. Hotte aspirante selon l'une des revendications 1 à 7,
**caractérisée en ce**
**qu'**un deuxième déflecteur de vapeurs (26) est retenu de façon mobile en pivotement sur le côté du corps de cheminée (2) qui est en face du premier déflecteur de vapeurs (4), et peut être déplacé d'avant en arrière automatiquement entre deux positions extrêmes au moyen de l'entraînement (12), l'entraînement (12) présentant un troisième flasque de manivelle (28) qui est agencé parallèlement au premier flasque de manivelle (14), raccordé en transmission de couple au premier flasque de manivelle (14) et raccordé en transmission de force au deuxième déflecteur de vapeurs (26) par le biais d'une autre tige de poussée (30).

9. Hotte aspirante selon la revendication 8,
**caractérisée en ce que**
le deuxième déflecteur de vapeurs (26) présente un tablier latéral (26.1) qui, dans une position extrême des deux déflecteurs de vapeurs (4, 26), se chevauche avec le tablier latéral (4.1) du premier déflecteur de vapeurs (4), les deux tabliers latéraux (4.1, 26.1) s'enclenchant dans deux rainures de guidage (36.6, 36.7), distantes l'une de l'autre, d'une partie de guidage (36) commune qui est disposée sur le corps de cheminée (2).

10. Hotte aspirante selon l'une des revendications 8 à 9,
**caractérisée en ce que**
le premier et/ou le deuxième déflecteur de vapeurs (4, 26) présente/présentent une pliure (6) qui, en commun avec un bord (8) du corps de cheminée (2), forme la retenue, mobile en pivotement, du déflecteur de vapeurs (4, 26) sur le corps de cheminée (2).
